# FASCICULE DE BREVET EUROPEEN

(11) **EP 0 007 874 B1**
(45) Date de publication et mention de la délivrance du brevet: **14.10.1981**
(21) Numéro de dépôt: 79400531.4
(22) Date de dépôt: 25.07.1979
(51) Int. Cl.: F02B 71/06, F02C 5/08

(54) **Installation de production d'énergie à générateur à pistons libres**
Anlage zur Energieerzeugung mit einem Freikolbengenerator
Installation for producing energy with a free-piston generator

(30) Priorité: 26.07.1978 FR 7822168
(43) Date de publication de la demande: 06.02.1980
(73) Titulaire: Benaroya, Henry, F-92200 Neuilly sur Seine (FR)
(72) Inventeur: Benaroya, Henry, F-92200 Neuilly sur Seine (FR)
(74) Mandataire: Fort, Jacques

## Description

La présente invention concerne les installations de production d'énergie comprenant un générateur de gaz à pistons libres à plusieurs compartiments compresseurs et au moins un cylindre moteur, et une turbine à gaz qui reçoit les gaz d'échappement du cylindre moteur ou des cylindres moteurs.

Elle trouve une application particulièrement importante bien que non exclusive, dans les installations dites "tandem", comportant deux cylindres moteurs alignés, dans chacun desquels travaillent deux pistons moteurs libres opposés, solidaires de pistons compresseurs, et surtout multi-tandem, dans lesquelles on trouve plusieurs ensembles de deux cylindres disposés côte-à-côte (brevet US 3669571).

Dans un générateur tandem, les pistons moteurs dits internes qui sont voisins et qui sont reliés mécaniquement l'un à l'autre, constituent, avec les pistons compresseurs qu'ils entraînent, un équipage mobile interne. Les deux pistons moteurs externes, qui sont également mécaniquement reliés l'un à l'autre et à des pistons compresseurs associés, constituent un équipage mobile qu'on peut qualifier d'externe. Dans un générateur de gaz multi-tandem, on retrouve des équipages interne et externe, mais comportant chacun plusieurs couples de pistons moteurs.

L'installation peut comprendre, en plus du générateur et de la turbine à gaz, un compresseur, généralement rotatif, qui fournit aux compartiments compresseurs de l'air à une pression supérieure à la pression atmosphérique, par l'intermédiaire d'un refroidisseur classique. L'air fourni par les cylindres compresseurs traverse un refroidisseur, puis arrive aux cylindres moteurs où il est utilisé comme air de combustion et de balayage.

En refroidissant l'air entre les compartiments compresseurs et les cylindres moteurs, on arrive à "gaver" ces derniers. Mais la quantité d'air qui est fournie par le compresseur aux cylindres moteurs est très supérieure à celle qui y est effectivement retenue et comprimée avant combustion (plus de deux fois et demie dans un cas représentatif). Elle est également très supérieure au volume nécessaire si l'on tient compte de la nécessité d'un balayage. La baisse de rendement de l'ensemble de l'installation due au refroidissement de la totalité de l'air provenant des compartiments compresseurs apparaît donc sans contrepartie.

On pourrait penser que cet inconvénient peut être supprimé en prélevant une partie de l'air à la sortie des compartiments compresseurs et en le mélangeant aux gaz de combustion admis à la turbine à gaz. Malheureusement, l'air à la sortie des compartiments compresseurs est à une pression nettement supérieure à celle des gaz d'échappement à l'entrée de la turbine, de sorte que cette solution oblige à prévoir un diaphragme de perte de charge sur le trajet de l'air prélevé et cette sujétion se traduit par une baisse de rendement.

L'invention vise à fournir une installation de production d'énergie répondant mieux que celles antérieurement connues aux exigences de la pratique, notamment en ce que l'excès d'air fourni par les compresseurs est utilisé dans des conditions qui conduisent à un rendement accru.

Dans ce but, l'invention propose une installation du genre ci-dessus défini, caractérisée en ce que les compartiments compresseurs sont répartis en une première fraction et une seconde fraction, en ce que les compartiments compresseurs de la première fraction sont alimentés en air par un compresseur de suralimentation à travers un premier refroidisseur d'air et fournissent de l'air comprimé chaud qui est, au moins partiellement, envoyé à une turbine, et en ce que les compartiments compresseurs appartenant à la seconde fraction sont alimentés par un compresseur de suralimentation à travers un second refroidisseur et alimentent le cylindre moteur ou les cylindres moteurs à travers un troisième refroidisseur.

Le même compresseur rotatif de suralimentation peut alimenter les compartiments compresseurs appartenant à la première fraction et à la seconde fraction (le nombre des compartiments de chaque groupe pouvant d'ailleurs être réduit à 1 ). Le compresseur rotatif peut être entraîné par la turbine à air chaud. L'air refroidi par détente partielle dans la turbine à air peut être mélangé au débit d'air sortant du compresseur rotatif.

Si une partie de l'air fourni par les compartiments de la première fraction est envoyé à la turbine à gaz, ces compartiments seront avantageusement prévus pour fournir de l'air à une pression inférieure à celle fournie par les autres compartiments, de façon que l'air et les gaz arrivant à la turbine soient à la même pression.

Lorsque le générateur à pistons libres est du type tandem ou multi-tandem, l'une des fractions peut être constituée par les compartiments compresseurs situés d'un côté du plan médian, l'autre fraction étant constituée par les compartiments compresseurs situés de l'autre côté, de façon que les équipages externe et interne soient soumis aux mêmes efforts.

L'invention sera mieux comprise à la lecture de la description qui suit de modes particuliers de réalisation donnés à titre d'exemples non limitatifs. La description se réfère aux dessins qui l'accompagnent, dans lesquels:
- la figure 1 est un schéma synoptique d'une installation conforme à l'invention, les connexions mécaniques étant représentées par de simples lignes en trait mixte,
- la figure 2 montre l'application de l'invention à une installation dont le générateur est du type multi-tandem, la partie inférieure étant une coupe par un plan vertical passant par l'axe d'une ligne de cylindres compresseurs et la partie supérieure étant une coupe suivant un plan oblique passant par l'axe d'un jeu de cylindres moteurs.

L'installation schématisée en figure 1 comporte un générateur à pistons libres dont on supposera, à titre d'exemple, qu'il comporte deux cylindres compresseurs 3a et 3n dans lesquels des pistons compresseurs 2a et 2n limitent des compartiments de compression. Le piston 2n est mécaniquement couplé à deux pistons moteurs 7 placés l'un dans un cylindre moteur 5, l'autre, dans un cylindre moteur 6. Le piston 2a est couplé mécaniquement à des pistons 8 placés également dans les cylindres 5 et 6 et délimitant des chambres de combustion avec les pistons 7. Les couplages mécaniques doivent évidemment tenir compte de la disposition relative des cylindres dans l'espace; la figure 2 en montrera une réalisation possible.

Les compartiments compresseurs 3a et 3n sont alimentés par un compresseur rotatif 20 de suralimentation qui aspire de l'air à pression atmosphérique et le refoule dans une conduite 21. Une partie de l'air provenant de la conduite 21 est amenée, par l'intermédiaire d'un refroidisseur d'air 22 qui peut être de type classique, à une soupape d'admission (non représentée) du compartiment compresseur 3a. L'autre partie de l'air provenant de la conduite 21 est dirigée vers une soupape d'admission du compartiment compresseur 3n, par l'intermédiaire d'un refroidisseur d'air 23, qui impose à l'air qui le traverse une baisse de température plus importante que le refroidisseur 22.

L'air refoulé du compartiment 3n traverse un troisième refroidisseur 24 avant d'être admis dans les cylindres moteurs 5 et 6, par des lumières d'admission et de balayage. Les gaz d'échappement des cylindres moteurs sont envoyés à une ou plusieurs turbines à gaz 25 entraînant un ou plusieurs générateurs d'électricité 26. Des vannes de réglage, non représentées, sont prévues pour que la quantité d'air admise aux cylindres moteurs assure une combustion et un balayage satisfaisants, sans surchauffe.

L'air provenant du compartiment compresseur 3a alimente une turbine à air chaud 27 qui entraîne le compresseur rotatif 20. L'échappement de la turbine à air 27 peut s'effectuer à l'air libre, mais il sera souvent plus avantageux de renvoyer cet air, refroidi par sa détente, vers la conduite 21 (comme indiqué en tirets sur les figures 1 et 2). Dans ce cas, il n'y aura évidemment que détente partielle dans la turbine 27. Le rendement global sera accru étant donné que le rendement adiabatique du compresseur n'interviendra que sur l'air supplémentaire. En contrepartie, des précautions devront être prises pour que l'huile contenue dans l'air sortant de la turbine n'engorge pas les compartiments compresseurs.

Il faut remarquer au passage que l'utilisation de l'air chaud pour entraîner directement une turbine est préférable au mélange avec les gaz d'échappement, car on évite les chutes de rendement en cascade qui interviennent dans le dernier cas.

Dans le mode de réalisation illustré, une fraction de l'air provenant du compresseur 3a, réglable à l'aide d'une vanne 28, est toutefois renvoyée à l'amont de la turbine à gaz 25, pour donner plus de souplesse à l'installation. Ce retour peut s'effectuer par l'intermédiaire d'un diaphragme d'équilibrage des pressions en amont de la turbine à gaz, mais il est plus avantageux de donner aux compartiments compresseurs 3a un rapport de compression plus faible qu'aux compresseurs 3n.

On peut considérer que les valeurs ci-après sont représentatives de celles qui existent dans une installation industrielle. Le compresseur 20 de suralimentation fournit de l'air à une pression de 1,4 bar (en valeur absolue). En régime normal, cet air est ramené d'une température de 54°C à des températures respectives de 45°C et 25°C par les refroidisseurs 22 et 23. Les compartiments compresseurs 3a et 3n relèvent respectivement la pression de l'air à 5,9 bars et 6,4 bars absolus environ. La température du gaz passe de 210°C à 149°C dans l'échangeur 24, puis à 619°C à la sortie des cylindres moteurs 5 et 6.

La figure 1 ne montre l'installation que de façon schématique et de nombreux éléments n'y sont pas représentés, en particulier les vannes de réglage nécessaires. Par ailleurs, chacun des éléments représentés est susceptible d'être remplacé par plusieurs. Enfin, le compresseur rotatif (qui peut d'ailleurs être remplacé par une machine volumétrique) doit être équipé de moyens destinés à éviter son pompage, par exemple par retour direct d'air de son refoulement vers son admission, lorsqu'on détecte un fonctionnement proche de la ligne de pompage.

On décrira maintenant, en faisant référence à la figure 2, la constitution générale d'une installation utilisant un générateur de gaz multi-tandem à deux lignes de cylindres compresseurs à double effet et quatre couples de deux cylindres moteurs.

Pour plus de clarté, les éléments de la figure 2 qui correspondent à ceux déjà montrés en figure 1 portent le même numéro de référence.

Le générateur lui-même est du type déjà décrit dans le brevet U.S. 3 669 571 du présent demandeur, auquel on pourra se reporter, de sorte que seule une description succincte en sera donnée ici.

Chaque ligne de cylindres compresseurs comprend deux cylindres externes et deux cylindres internes, chacun à double effet et muni de soupapes d'admission et de refoulement. Dans les cylindres compresseurs externes se déplacent les pistons 2a et 2n qui délimitent dans les cylindres des compartiments compresseurs 3a et 3n, ainsi que des compartiments symétriques. Dans les cylindres internes coulissent des pistons 2b et 2c qui délimitent de leur côté des compartiments compresseurs 3b et 3c.

L'équipage mobile externe du générateur comprend les pistons moteurs 7 reliés entre eux et avec les pistons compresseurs par des traverses 35 et un tirant céntral 30. L'équipage mobile interne comporte, de son côté, des pistons moteurs internes 8, circulant dans les mêmes cylindres moteurs 5 et 6 que les pistons 7 de l'équipage externe. Les pistons 8 sont reliés aux pistons compresseurs 2b et 2c par une traverse 31. Chacun des cylindres compresseurs est muni de clapets d'admission et de refoulement tels que 37 et 38.

Les appareils autres que le générateur ont été représentés sous forme de simple synoptique sur la figure 2. On voit que seuls les compartiments compresseurs délimités par les pistons compresseurs 2a et 2b sont utilisés pour alimenter la turbine à air chaud 27. Les compartiments des cylindres compresseurs délimités par les pistons 2c et 2n alimentent les cylindres moteurs 6 et 7 à travers le refroidisseur d'air 24.

## Revendications

1. Installation de production d'énergie, comprenant un générateur de gaz à pistons libres à plusieurs compartiments compresseurs et au moins un cylindre moteur (5,6) et un turbine à gaz (25) qui reçoit les gaz d'échappement du cylindre moteur ou des cylindres moteurs, caractérisée en ce que les compartiments compresseurs (3a-3n) sont répartis en une première fraction et une seconde fraction, en ce que les compartiments compresseurs (3a) de la première fraction sont alimentés en air par un compresseur de suralimentation (20) à travers un premier refroidisseur d'air (22) et fournissent de l'air comprimé chaud qui est; au moins partiellement, envoyé à une turbine (27), et en ce que les compartiments compresseurs (3n) appartenant à la seconde fraction sont alimentés par un compresseur de suralimentation à travers un second refroidisseur (23) et alimentent le cylindre moteur ou les cylindres moteurs (5,6) à travers un troisième refroidisseur (24).

2. Installation suivant la revendication 1, caractérisée en ce que les compartiments compresseurs de la première fraction et de la seconde fraction sont alimentés par le même compresseur de suralimentation (20).

3. Installation suivant la revendication 1 ou 2, caractérisée en ce que le compresseur de suralimentation (20) est un compresseur rotatif.

4. Installation suivant l'une quelconque des revendications précédentes, caractérisée en ce que le premier refroidisseur d'air (22) est prévu pour imposer à l'air qui le traverse une diminution de température inférieure à celle imposée à l'air qui traverse le second refroidisseur (23).

5. Installation suivant l'une quelconque des revendications précédentes, caractérisée en ce qu'une partie seulement de l'air fourni par les compresseurs de la première fraction est envoyée à la turbine à air chaud (27), le reste étant envoyé à la turbine à gaz (25).

6. Installation suivant l'une quelconque des revendications précédentes, caractérisée en ce que la turbine à air (27) entraîne le compresseur de suralimentation (20).

7. Installation suivant l'une quelconque des revendications précédentes, caractérisée en ce que le générateur à pistons libres est du type tandem ou multi-tandem, la première fraction comprenant les compartiments compresseurs (3a, 3b) situés d'un côté du plan médian, tandis que la seconde fraction est constituée par les compartiments compresseurs (3c, 3n) situés de l'autre côté du plan médian.

8. Installation suivant l'une quelconque des revendications précédentes, caractérisée en ce que les compartiments compresseurs de la première fraction sont prévus pour fournir une pression inférieure à celle fournie par les compartiments compresseurs de ia seconde fraction.

9. Installation suivant l'une quelconque des revendications précédentes, caractérisée en ce que l'échappement de la turbine à air chaud (27) est relié à l'aval du compresseur de suralimentation (20).

## Claims

1. Energy production apparatus, comprising a free piston gas generator having a plurality of compression chambers and at least one drive cylinder (5, 6) as well as a gas turbine which receives the exhaust gas from said drive cylinder or cylinders, characterized in that the compression chambers (3a-3n) are distributed between a first fraction and a second fraction, in that the compression chambers (3a) of said first fraction are supplied with air by a supercharging compressor (20) through a first air cooler (22) and deliver hot compressed air which is at least partially fed to a turbine (27), _{'}in that the compression chambers (3n) belonging to said second fraction are supplied by a supercharging compressor through a second cooler (23) and feed the drive cylinder or drive cylinders (5, 6) through a third cooler (24).

2. Apparatus according to claim 1, characterized in that the compression chambers of the first fraction and of the second fraction are supplied by the same supercharging compressor (20).

3. Apparatus according to claim 1 or 2, characterized in that the supercharging compressor (20) is a rotating compressor.

4. Apparatus according to any one of the preceding claims, characterized in that the first air cooler (22) is designed for subjecting the air which flows through it to a temperature decrease which is lower than that impressed to the air which flows through the second cooler (23).

5. Apparatus according to any one of the preceding claims, characterized in that part only of the air delivered by the compressors of the first fraction is fed to the hot air turbine (25) while the remainder is sent to the gas turbine (25).

6. Apparatus according to any one of the preceding claims, characterized in that the air turbine (27) drives the supercharged compressor (20).

7. Apparatus according to any one of the preceding claims, characterized in that the free piston generator is of the tandem or multi-tandem type, said first fraction comprising the compression chambers (3a, 3b) located on one side of the midplahe, while the second fraction consists of the compression chambers (3c, 3n) located on the other side of the midplane.

8. Apparatus according to any one of the preceding claims, characterized in that the compression chambers of said first fraction are designed to provide a pressure higher than that delivered by the compression chambers of the second fraction.

9. Apparatus according to any one of the preceding claims, characterized in that the exhaust of the hot gas turbine (27) is connected downstream of the supercharging compressor (20).

## Patentansprüche

1. Anlage zur Energieerzeugung, mit einem Generator, der Freikolben in mehreren Verdichterkammern und zumindest einen Motorzylinder (5, 6) aufweist, und mit einer Gasturbine (25), welche das aus dem Motorzylinder oder den Motorzylindern austretende Gas empfängt, dadurch gekennzeichnet, daß die Verdichterkammern (3a-3n) in eine erste Gruppe und in eine zweite Gruppe unterteilt sind, daß die Verdichterkammern (3a) der ersten Gruppe mit Luft von einem Vorverdichter (20) über einen ersten Luftkühler (22) gespeist werden und verdichtete Heißluft liefern, die zumindest teilweise einer Turbine (27) zugeführt wird, und daß die Verdichterkammern (3n) der zweiten Gruppe von einem Vorverdichter über einen zweiten Kühler (23) gespeist werden und den Motorzylinder oder die Motorzylinder (5, 6) über einen dritten Kühler (24) speisen.

2. Anlage nach Anspruch 1, dadurch gekennzeichnet, daß die Verdichterkammern der ersten Gruppe und der zweiten Gruppe von gleichen Vorverdichter (20) gespeist werden.

3. Anlage nach Anspruch 1 oder 2, dadurch gekennzeichnet, daß der Vorverdichter (20) ein Rotationsverdichter ist.

4. Anlage nach einem der vorhergehenden Ansprüche, dadurch gekennzeichnet, daß der erste Luftkühler (22) der ihm durchsetzenden Luft eine Temperaturverringerung erteilt, die kleiner ist als jene, welche der den zweiten Kühler (23) durchsetzenden Luft erteilt wird.

5. Anlage nach einem der vorhergehenden Ansprüche, dadurch gekennzeichnet, daß nur ein Teil der von den Verdichtern der ersten Gruppe gelieferten Luft der Heißluftturbine (27) zugeführt wird. während der Rest der Gasturbine (25) zugeführt wird.

6. Anlage nach einem der vorhergehenden Ansprüche, dadurch gekennzeichnet, daß die Luftturbine (27) den Vorverdichter (20) antreibt.

7. Anlage nach einem der vorhergehenden Ansprüche, dadurch gekennzeichnet, daß der Freikolben-Generator vom Typ Tandem oder Mehrfachtandem ist, wobei die erste Gruppe jene Verdichterkammern (3a, 3b) enthält, die auf einer Seite einer Mittelebene angeordnet sind, wogegen die zweite Gruppe durch die Verdichterkammern (3c, 3n) gebilted ist, die auf die anderen Seite der Mittelebene angeordnet sind.

8. Anlage nach einem der vorhergehenden Ansprüche, dadurch gekennzeichnet, daß die Verdichterkammern der ersten Gruppe dazu bestimmt sind, einen Druck zu erzeugen, der niedriger als der von den Verdichterkammern der zweiten Gruppe erzeugte Druck ist.

9. Anlage nach einem der vorhergehenden Ansprüche, dadurch gekennzeichnet, daß der Auslaß der Heißluftturbine (27) mit der stromabwärtigen Seite des Vorverdichters (20) verbunden ist.
